# EUROPÄISCHE PATENTSCHRIFT

(11) **EP 1 338 747 B1**
(45) Veröffentlichungstag und Bekanntmachung des Hinweises auf die Patenterteilung: **17.08.2005**
(21) Anmeldenummer: 03001064.9
(22) Anmeldetag: 18.01.2003
(51) Int. Cl.: E06B 3/58, E06B 7/23, E06B 3/62

(54) **Rahmendichtung für Fenster, Türen und dergleichen**
Frame gasket for doors, windows and the like
Joint d'étanchéité d'un cadre pour portes, fenêtres et similaires

(30) Priorität: 20.02.2002 DE 10207097
(43) Veröffentlichungstag der Anmeldung: 27.08.2003
(73) Patentinhaber: NORSK HYDRO ASA, 0257 Oslo 2 (NO)
(72) Erfinder: Brüderl, Dietmar, 89281 Altenstadt (DE); Duft, Karl, 89284 Pfaffenhofen a.d. Roth (DE)
(74) Vertreter: Dziewior, Joachim, Dipl.-Phys. Dr.

(56) Entgegenhaltungen:
- EP-A- 0 436 868
- FR-A- 2 487 033
- FR-A- 2 614 019
- FR-A- 2 769 943

## Beschreibung

Die Erfindung betrifft eine Rahmendichtung für Fenster, Türen und dergleichen, bestehend aus wenigstens einem Rahmeneckteil sowie mit an das Rahmeneckteil anschließenden Dichtungsleisten, die mit in Profillängsrichtung verlaufenden Hohlkammern versehen sind, wobei das Rahmeneckteil sowie die Dichtungsleisten fest miteinander zu verbinden sind und zumindest im einander angrenzenden Bereich gleiche Querschnittsgestalt aufweisen, wobei das Rahmeneckteil an seinen beiden Stirnflächen mit jeweils wenigstens einem vorstehenden Verbindungselement versehen ist, die formschlüssig in die Hohlkammern einsteckbar sind, gemäß dem Oberbegriff des Patentanspruchs 1.

Rahmendichtungen sind aus der Praxis bekannt, bei denen die Verbindung zwischen den Rahmeneckteilen und den üblicherweise aus Meterware bestehenden Dichtungsleisten in der Regel durch Vulkanisieren vorgenommen wird. Allerdings besteht hierbei die Gefahr, daß die Hohlkammern zufließen.

Eine Rahmendichtung gemäß dem Oberbegriff des Anspruchs 1 ist durch FR-2 487 033 bekannt.

Der Erfindung liegt die Aufgabe zugrunde, eine Rahmendichtung der eingangs genannten Art so zu verbessern, daß formverändernde Einflüsse beim Verbinden des Rahmeneckteils mit den Dichtungsleisten vermieden und gleichwohl die Handhabung beim Verbinden vereinfacht wird.

Diese Aufgabe wird nach der Erfindung dadurch gelöst, daß die Stirnflächen der Rahmeneckteile mit einer Nut versehen sind, die über wenigstens eine Befüllöffnung mit Kleber befüllt werden kann.

Der durch die Erfindung erreichte Vorteil besteht im wesentlichen darin, daß das Rahmeneckteil gemeinsam mit den abgelängten Dichtungsleisten in die vorgesehene Aufnahmenut am Rahmen eingelegt und sodann der Kleber über die Befüllöffnung in die hierfür vorgesehene Nut eingespritzt werden kann, wodurch insbesondere zusätzliche Maßnahmen zur Halterung bzw. Fixierung während des Trocknungsprozesses überflüssig sind.

In bevorzugter Ausgestaltung der Erfindung ist vorgesehen, daß die Verbindungselemente zapfenförmig ausgebildet sind und formschlüssig in die Hohlkammern vorstehen. Hierdurch wird insbesondere eine zueinander fluchtende Ausrichtung des Rahmeneckteils zu den Dichtungsleisten im Stoßbereich sichergestellt.

Weiter hat es sich als zweckmäßig erwiesen, daß die Nut mit geringem und weitgehend gleichem Abstand zum Rand der Stirnfläche verläuft, da hierdurch eine Verklebung in Randnähe gewährleistet wird, also keine Spaltbildung am Stoß auftreten kann.

Dabei empfiehlt es sich weiter, daß die Nut längs des gesamten Randes der Stirnfläche umläuft, also in sich geschlossen ist.

Schließlich wird in besonders einfacher und daher im Rahmen der Erfindung bevorzugter Gestaltung die Befüllöffnung von einer Randaussparung im Rahmeneckteil gebildet.

Im folgenden wird die Erfindung an Hand eines in der Zeichnung dargestellten Ausführungsbeispiel näher erläutert, es zeigen:
Fig. 1 die Rahmendichtung vor der Montage,
Fig. 2 eine Detailansicht des Gegenstands nach Fig. 1 im Bereich der Einfüllöffnung,
Fig. 3 die Rahmendichtung im zusammengesetzten Zustand.

Die in der Zeichnung wiedergegebene Rahmendichtung ist vorgesehen für Fenster, Türen und dergleichen. Sie besteht aus wenigstens einem Rahmeneckteil 1 sowie aus an das Rahmeneckteil 1 anschließenden Dichtungsleisten 2, die mit in Profillängsrichtung verlaufenden, in der Zeichnung jedoch nicht dargestellten Hohlkammern versehen sind. In der Regel besitzt die Rahmendichtung eine rechteckige Umrißgestalt und ist in eine in der Zeichnung nicht dargestellte entsprechende Nut im Rahmen des Fensters bzw. der Tür eingelegt.

Das Rahmeneckteil 1 sowie die Dichtungsleisten 2 werden fest miteinander verbunden, so daß sie einen in sich festen Dichtungsrahmen bilden. Dazu weisen das Rahmeneckteil 1 und die Dichtungsleisten 2 zumindest im einander angrenzenden Bereich gleiche Querschnittsgestalt auf.

Das Rahmeneckteil 1 ist an seinen beiden Stirnflächen mit jeweils wenigstens einem, im Ausführungsbeispiel gemäß Fig. 1 mit drei vorstehenden Verbindungselementen 4 versehen, die formschlüssig in die Hohlkammern einsteckbar sind.

Die Stirnflächen 3 der Rahmeneckteile 1 sind mit einer Nut 5 versehen, die über wenigstens eine Befüllöffnung 6 mit Kleber befüllt werden kann.

Um die Rahmendichtung vorzubereiten, werden die Dichtungsleisten 2 auf die erforderliche Länge gebracht und sodann mit den Stirnflächen 3 der Rahmeneckteile 1 verbunden. Dazu sind die Verbindungselemente 4 an den Stirnflächen 3 der Rahmeneckteile 1 zapfenförmig ausgebildet. Diese Zapfen stehen nach dem Zusammensetzen formschlüssig in die Hohlkammern vor, bilden somit einen ersten Halt, der die Montage der Rahmendichtung, insbesondere das Einlegen in die Nut im Rahmen des Fensters bzw. der Tür erleichtert.

Wie sich insbesondere aus der Figur 1 ergibt, verläuft die Nut 5 mit geringem und weitgehend gleichem Abstand zum Rand der Stirnfläche 3.

Außerdem läuft die Nut 5 längs des gesamten Randes der Stirnfläche 3 um, ist also in sich geschlossen, so daß der in die Befüllöffnung 6 einzuspritzende Kleber sich in beiderlei Richtung in der Nut 5 ausbreiten kann.

Wie sich insbesondere aus der Fig. 2 erkennen läßt, wird die Befüllöffnung 6 von einer Randaussparung im Rahmeneckteil 1 gebildet, die nach dem Verbinden des Rahmeneckteils 1 mit der Dichtungsleiste 2 den Zugang zur Nut 5 vermittelt. Dies hat den Vorteil, daß die hinsichtlich ihrer Länge zuzuschneidenden Dichtungsleisten 2 einfach glatt abgeschnitten werden können, während die vorgefertigten Rahmeneckteile 1 bereits die Randaussparung zur Bildung der Befüllöffnung 6 aufweisen.

Nach dem Zusammensetzen der Rahmendichtung kann diese also in die Nut des Rahmens eingelegt werden, worauf der Kleber in die Nut 5 eingespritzt werden kann, wobei die Nut des Rahmens haltend und formgebend wirkt, bis der Kleber abgebunden hat.

## Patentansprüche

1. Rahmendichtung für Fenster, Türen und dergleichen, bestehend aus wenigstens einem Rahmeneckteil (1) sowie mit an das Rahmeneckteil (1) anschließenden Dichtungsleisten (2), die mit in Profillängsrichtung verlaufenden Hohlkammern versehen sind, wobei das Rahmeneckteil (1) sowie die Dichtungsleisten (2) fest miteinander zu verbinden sind und zumindest im einander angrenzenden Bereich gleiche Querschnittsgestalt aufweisen, wobei das Rahmeneckteil (1) an seinen beiden Stirnflächen (3) mit jeweils wenigstens einem vorstehenden Verbindungselement (4) versehen ist, die formschlüssig in die Hohlkammern einsteckbar sind, **dadurch gekennzeichnet, daß** die Stirnflächen (3) der Rahmeneckteile (1) mit einer Nut (5) versehen sind, die über wenigstens eine Befüllöffnung (6) mit Kleber befüllt werden kann.

2. Rahmendichtung nach Anspruch 1, **dadurch gekennzeichnet, daß** die Verbindungselemente (4) zapfenförmig ausgebildet sind und formschlüssig in die Hohlkammern vorstehen.

3. Rahmendichtung nach Anspruch 1 oder 2, **dadurch gekennzeichnet, daß** die Nut (5) mit geringem und weitgehend gleichem Abstand zum Rand der Stirnfläche (3) verläuft.

4. Rahmendichtung nach einem der Ansprüche 1 bis 3, **dadurch gekennzeichnet, daß** die Nut (5) längs des gesamten Randes der Stirnfläche (3) umläuft, also in sich geschlossen ist.

5. Rahmendichtung nach einem der Ansprüche 1 bis 4, **dadurch gekennzeichnet, daß** die Befüllöffnung (6) von einer Randaussparung im Rahmeneckteil (1) gebildet ist.

## Claims

1. A frame seal for windows, doors and the like comprising at least one frame corner portion (1) and seal bars (2) which adjoin the frame corner portion (1) and which are provided with hollow chambers extending in the longitudinal direction of the profile, wherein the frame corner portion (1) and the seal bars (2) are to be fixedly connected together and are of the same cross-sectional configuration at least in the mutually adjoining region, wherein at its two end faces (3) the frame corner portion (1) is provided with at least one respective projecting connecting element (4) which can be engaged in positively locking relationship into the hollow chambers, **characterised in that** the end faces (3) of the frame corner portions (1) are provided with a groove (5) which can be filled with adhesive by way of at least one filling opening (6).

2. A frame seal according to claim 1 **characterised in that** the connecting elements (4) are in the form of projections and protrude into the hollow chambers in positively locking relationship.

3. A frame seal according to claim 1 or claim 2 **characterised in that** the groove (5) extends at a slight and substantially equal spacing relative to the edge of the end face (3).

4. A frame seal according to one of claims 1 to 3 **characterised in that** the groove (5) extends along the entire edge of the end face (3) therearound, and is thus closed in itself.

5. A frame seal according to one of claims 1 to 4 **characterised in that** the filling opening (6) is formed by an edge aperture in the frame corner portion (1).

## Revendications

1. Joint d'étanchéité de cadre pour fenêtres, portes et similaires comprenant au moins un élément d'angle de cadre (1) ainsi que des baguettes de joint qui se raccordent à l'élément d'angle de cadre (1) et sont pourvues de chambres creuses s'étendant dans la direction du profilé, l'élément d'angle de cadre (1) et les baguettes de joint (2) pouvant être liés fermement l'un à l'autre et présentant au moins dans la zone de contigüité des sections transversales identiques, l'élément d'angle de cadre (1) étant pourvu sur chacune de ses deux surfaces frontales (3) d'au moins un élément d'assemblage (4) en saillie qui pénètre avec complémentarité de formes dans les chambres creuses, **caractérisé par le fait que** les surfaces frontales (3) des éléments d'angle de cadre (1) sont pourvues d'une rainure (5) qui peut être remplie de colle à travers au moins une ouverture de remplissage (6).

2. Joint d'étanchéité de cadre selon la revendication 1, **caractérisé par le fait que** les éléments d'assemblage (4) sont conformés en tétons et font saillie avec complémentarité de formes dans les chambres creuses.

3. Joint d'étanchéité de cadre selon la revendication 1 ou 2, **caractérisé par le fait que** la rainure (5) s'étend à une distance faible et essentiellement constante du bord de la surface frontale (3).

4. Joint d'étanchéité de cadre selon une des revendications 1 à 3, **caractérisé par le fait que** la rainure (5) s'étend le long de l'ensemble du bord de la surface frontale (3), c'est-à-dire est fermée sur elle-même.

5. Joint d'étanchéité de cadre selon une des revendications 1 à 4, **caractérisé par le fait que** l'ouverture de remplissage (6) est formée par une échancrure dans le bord de l'élément d'angle de cadre (1).
